# EUROPÄISCHE PATENTANMELDUNG

(11) **EP 1 243 738 A2**
(43) Veröffentlichungstag der Anmeldung: **25.09.2002**
(21) Anmeldenummer: 01119205.1
(22) Anmeldetag: 09.08.2001
(51) Int. Cl.: E06B 3/30

(54) **Holz-Alu-Fenster**

(30) Priorität: 22.03.2001 DE 10114233
(71) Anmelder: HERMANN GUTMANN WERKE GMBH, 91781 Weissenburg (DE)
(72) Erfinder: Tober, Werner, 91799 Langenaltheim (DE)
(74) Vertreter: Matschkur, Lindner Blaumeier Patent- und Rechtsanwälte

(57) **Zusammenfassung**

Holz-Alu-Fenster mit einer außen auf einen Blendrahmen (1) aufgebrachten Aluminiumschale (3) mit T-förmigen Haltern zum Eingreifen in einen C-förmigen Anlagebereich von Verstärkungs- und Halterungsrippen der Aluschale, wobei die T-förmigen Halter durch eine durchlaufende Halteschiene (6) mit die gegeneinander gewinkelten Stege (9) der Verstärkungs- und Halteschienen hintergreifenden elastischen Flügeln (8) gebildet sind.

## Beschreibung

Die Erfindung bezieht sich auf ein Holz-Alu-Fenster mit einer außen auf einen Blendrahmen aufgebrachten Aluminiumschale mit T-förmigen Haltern zum Eingreifen in einen C-förmigen Anlagebereich von Verstärkungs- und Halterungsrippen der Aluschale.

Neben Ausführungsformen, bei der die Aluminiumschale auf ein entsprechend mit Hinterschneidungen ausgebildetes spezielles Holzrahmenprofil aufgeklipst ist und vor dem Holzrahmen unter Bildung einer Hinterlüftung mit einem Abstand von wenigen Millimetern verläuft, ist die gängige Ausbildung von Holz-Alu-Fenstern dergestalt getroffen, dass die Aluminiumschale mit Längsrippen versehen ist, welche gegeneinander gerichtete Abwinklungen aufweisen, sodass C-förmige Aufnahmen für am Holzrahmen befestigte Halter gebildet sind. Diese Halter sind mit einem im Wesentlichen T-förmigen, teilweise federnd ausgebildetem Kopf versehen, der die einspringenden Stege der gemeinsam ein U-Profil bildenden Längsrippen des Aluminiumprofils hintergreift. Dabei ist es notwendig, in relativ kurzen Abständen - auf die Länge eines Schenkels des Blendrahmens ergeben sich drei bis fünf Halter - mehrere solcher Halter am Blendrahmen anzuschrauben, was einen erheblichen Arbeitsaufwand darstellt.

Der Erfindung liegt daher die Aufgabe zugrunde ein Holz-Alu-Fenster der eingangs genannten Art so auszugestalten, dass Herstellung und Montage der T-förmigen Halter vereinfacht und gleichzeitig eine Integration der Blendrahmendichtung möglich ist.

Zur Lösung dieser Aufgabe ist erfindungsgemäß vorgesehen, dass die T-förmigen Halter durch eine durchlaufende Halteschiene mit die gegeneinander gewinkelten Stege der Verstärkungs- und Halteschienen hintergreifenden elastischen Flügeln gebildet sind.

Anstelle einzelner in Abstand nebeneinander zu befestigender Halter werden erfindungsgemäß über die Länge des jeweiligen Schenkels des Blendrahmens durchlaufende Halteschienen verwendet, die ihrerseits sehr einfach herstellbare Strangpressprofile aus Metall oder vorzugsweise Kunststoff sein können, wobei zur Erzielung einer schraubenlosen Befestigung die Halteschienen mit einem auf der Ober- oder der Unterseite des Blendrahmens aufliegenden und mit einer Abwinkelung in eine darin angeordnete Nut eingreifenden Klemmhalteschenkel versehen sein können. Durch diese Ausgestaltung genügt es zur Befestigung der Halteschiene diese einfach auf den entsprechenden Schenkel des Blendrahmens aufzustecken, wobei bevorzugt die Ausbildung so getroffen sein kann, dass die beiden Schenkel der durch die vorstehend beschriebene Ausbildung im Wesentlichen U-förmigen Halteschiene den dazwischen liegenden Steg des Blendrahmens klemmend umfassen. Hierzu ist es zweckmäßig, die Rückseite des vorderen Montageschenkels der Halteschiene und die ihr gegenüberliegende Vorderseite der Abwinklung des Klemmhalteschenkels mit, eine bessere Verankerung im dazwischenliegenden Steg des Blendrahmens bewirkenden, keilförmigen Klemmrippen zu versehen.

Alternativ könnte die Klemmhalterung auch so bewerkstelligt werden, dass die Abwinklung des Klemmhalteschenkels ihrerseits klemmend verrastet in die Nut eingreift. Bei einer solchen Ausbildung besteht jedoch die Schwierigkeit, dass der äußere die Aluminiumschale halternde Schenkel der Halteschiene nicht verschiebefrei flächig an der Außenseite des Blendrahmens anliegt, sondern in Folge von Toleranzunterschieden zwischen den Abständen der beiden Schenkel der Halteschiene und der Dicke des Stegs des Blendrahmens frei vor dem Blendrahmen liegt. Die auftretenden Kräfte auf die Aluminiumschale könnten in diesem Fall zu Verbiegungen und Beschädigungen der Halteschiene führen.

Die erfindungsgemäße Ausbildung der Halter für die Aluminiumschale eines Holz-Alu-Fensters als, noch dazu schraubenlos am Blendrahmen durch Aufstecken von oben befestigbare, Halteschiene, bietet den zusätzlichen Vorteil, dass die Blendrahmendichtung zur Abdichtung des gegenüber dem Blendrahmen beweglichen Fensterrahmens unmittelbar an der Halteschiene mit angeordnet sein kann.

Neben einer Möglichkeit, bei der die Blendrahmendichtung auf einem hochstehenden Steg der Halteschiene vorzugsweise klemmend aufgesteckt ist, hat es sich in weiterer Ausgestaltung der Erfindung als besonders zweckmäßig erwiesen, die Blendrahmendichtung an der aus Kunststoff bestehenden Halteschiene durch Co-Extrusion anzuformen, wobei in diesem Fall die Halteschiene bevorzugt aus PVC und die Blendrahmendichtung aus APDK bestehen können.

Dabei genügt es zur Ausbildung der Blendrahmendichtung an einer nach oben gerichteten Verlängerung der Abwinklung des Klemmhalteschenkels der Halteschiene übereinander verlaufende Dichtlippen im Wege einer Co-Extrusion anzuformen.

Bei der zweiten Ausführungsform einer erfindungsgemäßen Halteschiene, die von unten an den Blendrahmen angesteckt wird, soll sie bevorzugt unterhalb der die Oberseite des Blendrahmens übergreifenden, als separates Bauteil ausgebildeten Blendrahmendichtung enden. Man verwendet in diesem Fall die üblichen aufsteckbare Blendrahmendichtung zusätzlich zur erfindungsgemäßen Halteschiene, wobei es ausreichend ist, die Halteschiene von unten mit entsprechender Überspannung der beiden Schenkel anzuklemmen. Wenn man nämlich davon ausgeht, dass auf einen Blendrahmen ja ein umlaufender Aluminiumrahmen aufgesetzt wird, dessen vier Schenkel miteinander verbunden sind, so kann das Gewicht der unteren Aluminiumschale die von unten an den Blendrahmen angesteckte Halteschiene gar nicht im Sinne einer Abzugsbewegung belasten, da ja alle vier Schenkel des Aluminiumverkleidungsrahmens zusammenhängen und in jedem Fall dann durch die Halteschiene am oberen Querschenkel des Fensters gehalten sind. In diesem Sinn sind die Worte Oberseite und Unterseite des Blendrahmens auch dahingehend zu verstehen, dass die Oberseite diejenige ist, die dem Flügelrahmen zugekehrt ist, während die Unterseite jeweils die abgekehrte Seite sein soll.

Weitere Vorteile, Merkmale und Einzelheiten der Erfindung ergeben sich aus der nachfolgenden Beschreibung zweier Ausführungsbeispiele sowie anhand der Zeichnung. Dabei zeigen:
- Fig. 1: Einen Schnitt durch die unteren Schenkel des Blendrahmens und des Fensterrahmens eines ersten Ausführungsbeispiels eines erfindungsgemäßen Holz-Alu-Fensters,
- Fig. 2: einen vergrößerten Schnitt durch die in Fig. 1 verwendete Halteschiene mit schraubenloser Halterung und integrierter Blendrahmendichtung und
- Fig. 3: einen der Fig. 1 entsprechenden Schnitt durch den unteren Schenkel des Blendrahmens und des Fensterrahmens eines zweiten Ausführungsbeispiels eines Holz-Alu-Fensters.

Bei dem in Fig. 1 in einem Teilschnitt gezeigten Holz-Alu-Fenster erkennt man den aus Holz bestehenden Blendrahmen 1 und den ebenfalls aus Holz bestehenden Fensterrahmen 2 auf die beide eine sie nach außen abdeckende Aluminiumschale 3 bzw. 4 mithilfe spezieller Halter befestigt ist. Im Falle des Fensterrahmens handelt es sich dabei um herkömmliche, im Wesentlichen T-förmige am Fensterrahmen 2 außen aufgeschraubte Kunststoffhalter 5, wie sie bisher auch zur Halterung der Aluminiumschale 3 am Blendrahmen 1 eingesetzt wurden.

Erfindungsgemäß ist anstelle solcher separater in Abstand voneinander am Holzrahmen anzuschraubender Halter beim Blendrahmen eine vorzugsweise aus PVC gefertigte Halteleiste 6 vorgesehen, an der Klemmrippen 7 angeformt sind, deren zurückgebogene Flügel 8 die gegeneinander gewinkelten Stege 9 von Verstärkungs- und Halterungsrippen 10 klemmhalternd hintergreifen. Die Halterungsschiene 6 ist mit einem Klemmhalteschenkel 11 versehen, der auf der Oberseite 12 des Blendrahmens 1 aufliegend mit einer Abwinklung 13 in eine Nut 14 eingreift. Dabei ist die Ausbildung so getroffen, dass der Steg 15 des Blendrahmens 1 von den beiden Schenkeln der Halteschiene 6 klemmend umfasst wird. Die Abwinklung 13 greift also nicht ihrerseits klemmend verrastend in die Nut 14 ein. An einem nach oben gerichteten Verlängerungsschenkel 16 der Abwinklung 13 sind die Blendrahmendichtung 17 bildende übereinander verlaufende Dichtlippen 18, 19 und 20 angeformt, die bevorzugt aus APDK bestehen, während der übrige Teil der Halteschiene 6 aus PVC bestehen soll. Die Halteschiene 6 mit den Dichtlippen 18, 19 und 20 können im Wege einer Co-Extrusion in einem Arbeitsgang als Strangpressprofil gefertigt werden.

Die zum Fensterrahmen gerichtete Seite des äußeren Schenkels der Halteschiene 6 ist mit keilförmigen Klemmrippen 21 versehen, ebenso wie die ihr zugewandte Seite der Abwinklung 13 mit Klemmrippen 22 versehen ist. Diese können zumindest leicht in die Oberfläche des Holzstegs 15 eindringen und somit eine bessere Verankerung ohne Verwendung von Kleber oder von Schrauben bewirken.

Der nach oben gerichtete Verlängerungssteg 16, an dem die Flügel 18 bis 20 zur Bildung der Blendrahmendichtung angeformt sind, ist durch einen schräg verlaufenden Schenkel 23 versteift, sodass beim Anschlagen des Fensterflügels 2 dieser nach oben gerichtete Verlängerungssteg nicht abbrechen kann.

Das Ausführungsbeispiel nach Fig. 3 unterscheidet sich von dem nach den Fig. 1 und 2 dadurch, dass die Halteschiene 6' so ausgebildet ist, dass sie von unten (also jeweils von der dem Flügelrahmen 2 abgelegenen Seite) an den Blendrahmen 1 ansteckbar ist. In diesem Fall ist auch keine integrierte Blendrahmendichtung 17' vorgesehen, sondern eine übliche, als getrenntes Bauteil vorgesehene Blendrahmendichtung 17', unterhalb derer die Halteschiene 6' endet. Ein Verschrauben der Halteschiene 6' ist nicht notwendig, da durch die Verbindung der vier Schenkel der Aluminiumschale 3 zu einem rechteckigen, auf den Blendrahmen 1 aufgesetzten Rahmen eine Abzugsbelastung der am unteren Querschenkel 1 des Blendrahmens angeordneten Halteschiene 6' gar nicht stattfindet. Die Halterung übernimmt dann die am oberen Querschenkel vorgesehene Halteschiene 6', die auf die dem Fensterrahmen 2 abgelegene Seite aufgesteckt ist.

Zusätzlich ist im gezeigten Ausführungsbeispiel die Ausbildung so getroffen, dass der Blendrahmen 1 aus zwei Teilen 1 und 1a besteht, wobei das untere angesteckte Teil 1a lediglich zum Befestigen der Fensterbank 24 dient. Diese Zweiteilung hat den Vorteil, dass für den Blendrahmen völlig identische Profile oben, seitlich und unten verwendet werden können, wobei nur unten wegen der Befestigung des Fensterblechs 24 ein Profil 1a angesetzt ist. Dieses kann die Halteschiene 6' zusätzlich von unten abstützen.

Darüber hinaus erkennt man am Flügelrahmen 2 eine ähnliche Befestigung für die Aluminiumschale 4, wie sie für die Aluminiumschale 3 des Blendrahmens vorgesehen ist. Anstelle des Kunststoffhalters 5, wie in Fig. 1, kann nämlich ebenfalls eine Halteschiene 6" zur Halterung der Kunststoffschale 4' zur Verkleidung des Flügelrahmens verwendet werden. Gegebenenfalls können auch einzelne aufhakbare und nicht ganz durchlaufende Teile mit der in Fig. 3 erkennbaren Profilierung zur Halterung der Kunststoffschale 4 herangezogen werden.

## Patentansprüche

1. Holz-Alu-Fenster mit einer außen auf einen Blendrahmen aufgebrachten Aluminiumschale mit T-förmigen Haltern zum Eingreifen in einen C-förmigen Anlagebereich von Verstärkungs- und Halterungsrippen der Aluschale, **dadurch gekennzeichnet, dass** die T-förmigen Halter durch eine durchlaufende Halteschiene (6) mit die gegeneinander gewinkelten Stege (9) der Verstärkungs- und Halteschienen (8) hintergreifenden elastischen Flügeln (8) gebildet sind.

2. Holz-Alu-Fenster nach Anspruch 1, **dadurch gekennzeichnet, dass** die Halteschiene (6, 6') mit einem auf der Ober- oder Unterseite (12) des Blendrahmens (1) aufliegenden und mit einer Abwinklung (13, 13') in eine darin angeordnete Nut (14, 14') eingreifenden Klemmhalteschenkel (11, 11') versehen ist.

3. Holz-Alu-Fenster nach Anspruch 2, **dadurch gekennzeichnet, dass** die Ausbildung so getroffen ist, dass die beiden Schenkel der im Wesentlichen U-förmigen Halteschiene (6, 6') den dazwischenliegenden Steg (15, 15') des Blendrahmens (1) klemmend umfassen.

4. Holz-Alu-Fenster nach Anspruch 3, **dadurch gekennzeichnet, dass** die beiden Schenkel mit keilförmigen Klemmrippen (21, 22) versehen sind.

5. Holz-Alu-Fenster nach einem der Ansprüche 1 bis 4, **dadurch gekennzeichnet, dass** die aus Metall oder vorzugsweise aus Kunststoff bestehende Halteschiene (6) mit einer Blendrahmendichtung (17) versehen ist.

6. Holz-Alu-Fenster nach Anspruch 5, **dadurch gekennzeichnet, dass** die Blendrahmendichtung (17) auf einen Steg der Halteschiene vorzugsweise klemmend aufgesetzt ist.

7. Holz-Alu-Fenster nach Anspruch 5, **dadurch gekennzeichnet, dass** die Blendrahmendichtung (17) an der aus Kunststoff bestehenden Halteschiene (6), vorzugsweise durch Co-Extrusion, angeformt ist.

8. Holz-Alu-Fenster nach Anspruch 7, **dadurch gekennzeichnet, dass** die Halteschiene (6) aus PVC und die Blendrahmendichtung (17) aus APDK bestehen.

9. Holz-Alu-Fenster nach Anspruch 8, **dadurch gekennzeichnet, dass** die Blendrahmendichtung (17) aus an einem nach oben gerichteten Verlängerungssteg (16) der Abwinkelung (13) des Klemmhalteschenkels (11) übereinander verlaufende Dichtungslippen (18, 19, 20) besteht.

10. Holz-Alu-Fenster nach Anspruch 9, **dadurch gekennzeichnet, dass** der Verlängerungssteg (16) durch eine Verstrebung (23) versteift ist.

11. Holz-Alu-Fenster nach einem der Ansprüche 2 bis 4, **dadurch gekennzeichnet, dass** die Halteschiene (6') unterhalb der die Oberseite des Blendrahmens (1) übergreifenden, als separates Bauteil ausgebildeten Blendrahmendichtung (17') endet.
